# EUROPÄISCHE PATENTSCHRIFT

(11) **EP 3 116 601 B1**
(45) Veröffentlichungstag und Bekanntmachung des Hinweises auf die Patenterteilung: **19.07.2023**
(21) Anmeldenummer: 15709909.4
(22) Anmeldetag: 12.03.2015
(51) Int. Cl.: A62B 35/00

(54) **ANORDNUNG ZUM SCHUTZ EINER PERSON GEGEN ABSTURZ**
ARRANGEMENT FOR PROTECTING A PERSON FROM FALLING
ENSEMBLE ANTICHUTE VISANT À PROTÉGER UNE PERSONNE

(30) Priorität: 13.03.2014 DE 102014103451
(43) Veröffentlichungstag der Anmeldung: 18.01.2017
(73) Patentinhaber: Skylotec GmbH, 56566 Neuwied (DE)
(72) Erfinder: RINKLAKE, Kai, 56567 Neuwied (DE)
(74) Vertreter: Michalski Hüttermann & Partner Patentanwälte mbB
(86) Internationale Anmeldenummer: PCT/EP2015/055125
(87) Internationale Veröffentlichungsnummer: WO 2015/136019

(56) Entgegenhaltungen:
- DE-A1-102012 212 190
- DE-A1-102012 212 192
- US-A1- 2010 231 402

## Beschreibung

Die Erfindung betrifft eine Anordnung zum Schutz einer Person, mit einer Auffangeinrichtung ausgestaltet zum Sichern der Person gegen Absturz beim Besteigen eines Steigwegs und mit einem Verbindungselement ausgestaltet zum Verbinden mit der zu sichernden Person.

Anordnungen zum Schutz einer Person gegen Absturz sind zumeist vorgeschrieben, wenn die Person absturzgefährdete Tätigkeiten ausführt, also beispielsweise in einer Höhe tätig wird, bei der mit ernsthaften Verletzungen zu rechnen ist, wenn die Person aus dieser Höhe abstürzt. Derartige Tätigkeiten finden im industriellen Anwendungsbereich beispielsweise an hohen Gebäuden, Hochhäusern, Brücken, Türmen, Kaminen, Kränen oder Schiffen auf hoher See sowie ebenso an Aufzügen oder Hubarbeitsbühnen statt.

Zur Sicherung der Person werden oftmals persönliche Schutzausrüstungen gegen Absturz, auch PSA genannt, verwendet, die in der Regel aus einem Gurtzeug, einem Fallstoßdämpfer, einem oder zwei Verbindungsmitteln, ausgeführt als Band oder Seil und jeweils mit einem Karabiner, welche als Verbindungselement zwischen einem Anschlagpunkt und der PSA dient, bestehen. Oftmals weist das Gurtzeug einen Hosen- und Brustgurt oder einen Kombigurt auf. Ein Anschlagpunkt kann ortsfest oder beweglich als Fixseil, Öse, Reling etc. ausgeführt sein und mit der Umgebung, so einem Steigweg, einer Wand oder einem Bauwerk, fest verankert sein, so durch eine Ringmutter mit Stockschraube. Die Verankerungsstelle für ein durch den Anschlagpunkt geführtes Fixseil stellt ein Hindernis für einen an dem Fixseil eingehängten Karabiner dar.

Zur Überwindung dieses Hindernisses muss der Karabiner der PSA an der Verankerungsstelle vorbei umgehängt werden. Sofern die Person durch zwei Verbindungsmittel und entsprechende Karabiner als Verbindungselemente zwischen PSA und Fixseil gesichert ist, wird zunächst das erste Verbindungselement der PSA aus dem Anschlagpunkt ausgehängt und nach der Verankerungsstelle in den gleichen oder den nächsten Anschlagpunkt wieder eingehängt. Anschließend wird das zweite Verbindungselement der PSA ausgehängt und ebenfalls in den gleichen oder den nächsten Anschlagpunkt nach der Verankerungsstelle eingehängt. Die beiden Verbindungselemente der PSA ermöglichen bei fehlerfreier Bedienung eine unterbrechungsfreie Sicherung, sofern immer mindestens ein Verbindungselement in einen Anschlagpunkt eingehängt ist.

Bei der Verwendung derartiger Sicherungen kommt es jedoch insbesondere im industriellen Bereich immer wieder zu Fehlnutzungen, da die Person, beispielsweise ein Aufzugsmonteur oder Industriekletterer, zwischenzeitlich auf jegliche Sicherung verzichten kann. Nicht selten wird im industriellen Anwendungsbereich auch nur ein einziges Verbindungsmittel verwendet, so dass aufgrund dessen Situationen auftreten können, bei denen die Person in einer Höhe, bei der ein Absturz eine Gefahr für das Leben der Person bedeuten würde, zeitweise vollständig ungesichert ist. Ein weiteres Problem bei industriellen Anwendungen ist die nicht-autorisierte Nutzung oder Überlastung von derartigen Sicherungseinrichtungen.

Ausgehend von der zuvor geschilderten Situation ist es Aufgabe der Erfindung, eine Anordnung zum Schutz einer Person anzugeben, bei der die Person durchgängig vom Betreten bis Verlassen einer Anlage gesichert ist.

DE 10 2012 212192 A1 und DE 10 2012 212190 A1 beschreiben jeweils Anordnungen zum Schutz einer Person gegen Absturz.

Die Aufgabe wird gelöst durch die Merkmale der unabhängigen Ansprüche. Vorteilhafte Ausgestaltungen sind in den Unteransprüchen angegeben.

Demnach wird die Aufgabe gelöst durch eine Anordnung zum Schutz einer Person gemäß Anspruch 1.

Wesentlicher Punkt der Erfindung ist somit, dass die Person mittels der vorgeschlagenen Anordnung durchgängig gegen Absturz gesichert ist. Dies wird dadurch erreicht, dass ein Besteigen, oder auch Begehen, des Steigwegs erst dann möglich ist, wenn die Person durch die Auffangeinrichtung und/oder das Verbindungselement gesichert ist. Somit wird ausgeschlossen, dass die Person den Steigweg ungesichert besteigen kann. Sollte dennoch die Person beim Besteigen des Steigwegs abstürzen, wird die Person durch die Auffangeinrichtung, mit der die Person verbunden ist, gegen Absturz gesichert. Andererseits ist ein Lösen der Person von der Auffangeinrichtung, beispielsweise wenn die Person den Steigweg komplett bestiegen hat, nur dann möglich, wenn die Person mit dem Verbindungselement verbunden und derart mit dem Verbindungselement gesichert ist. Ein Umhängen der Person, also ein Unterbrechen der durch die Auffangeinrichtung für die Person bereitgestellten Sicherung, ist also nur dann möglich, wenn bereits eine andere Sicherung für die Person, also durch die Verbindung der Person mit dem Verbindungselement, besteht.

Im Ergebnis wird durch die Erfindung eine Anordnung bereitgestellt, die ein durchgängiges Sichern der Person vom Betreten bis Verlassen einer Anlage, in der die Anordnung zum Schutz der Person installiert ist, gewährleistet. Bewerkstelligt wird dies dadurch, dass die Auffangeinrichtung und das Verbindungselement drahtlos elektrisch miteinander kommunizieren. So ist weiter bevorzugt, dass die Auffangeinrichtung und das Verbindungselement jeweils eine Verschlusssicherung und/oder einen Positionssensor für die Verschlusssicherung aufweisen, mittels derer ein unbeabsichtigtes Öffnen verhindert bzw. eine bestehende Sicherung detektiert werden kann. Die jeweilige Verschlusssicherung bzw. der Positionssensor ist vorzugsweise elektromechanisch ausgestaltet und steht jeweils in drahtloser elektrischer Kommunikation mit der jeweils anderen Verschlusssicherung bzw. dem Positionssensor. Derart ausgestaltet kann durch die Verschlusssicherung bzw. durch den Positionssensor des Verbindungselements festgestellt werden, wenn die Person mit dem Verbindungselement verbunden ist. Erst wenn eine bestehende Sicherung für die Person derart detektiert ist, kann das Verbindungselement der Auffangeinrichtung auf drahtlosem elektrischen Weg mitteilen, dass die Auffangeinrichtung von der Person gelöst werden kann. Ebenso kann die Verschlusssicherung bzw. der Positionssensor der Auffangeinrichtung und/oder des Verbindungselements nach einer Detektion eines Verbindens der Person mit der Auffangeinrichtung bzw. dem Verbindungselement mittels drahtloser elektrischer Kommunikation die Besteigung des Steigwegs für die Person freigeben.

Der Begriff "Besteigen" meint im Rahmen der Erfindung nicht nur das Aufsteigen, sondern ebenso auch das Absteigen, das Steigen sowie das Bewegen entlang einer Strecke, so jegliche Bewegung der Person, ausgehend von einer Ausgangsposition, in horizontaler oder vertikaler Richtung, hin zu einer Zielposition, bei der eine Sicherung der Person gegen Absturz angeraten ist. Zum Verbinden mit der Person kann eine sogenannte persönliche Schutzausrüstung gegen Absturz, abgekürzt PSA, verwendet werden, welche in der Regel aus einem Gurtzeug, einem Fallstoßdämpfer und/oder einem oder zwei Verbindungsmitteln ausgestaltet ist. Bevorzugt weist das Verbindungsmittel ein Band oder Seil auf, welches das die Person tragende Gurtzeug mit einem Karabiner verbindet, wobei der Karabiner besonders bevorzugt als Verbindungselement ausgestaltet ist. Das Gurtzeug kann aus Hosen- und Brustkorb oder einem Kombigurt bestehen, wobei das Verbindungselement vorzugsweise eine Aufnahme, einen Verschluss mit Verschlusssicherung und eine Verbindungsstelle aufweist. Weiter bevorzugt ist ein Freigabemittel an vorgesehen, welches in drahloser elektrischer Kommunikation mit der Auffangeinrichtung und dem Verbindungselement steht und ausgestaltet ist, erst nach dem Verbinden der Person mit der Auffangeinrichtung und/oder dem Verbindungselement den Steigweg für die Besteigung durch die Person freizugeben und/oder ausgestaltet ist, dass erst nach dem Verbinden der Person mit dem Verbindungselement sich die Person von der Auffangeinrichtung lösen kann.

Durch die Aufnahme kann das Verbindungselement beispielsweise mit der Auffangeinrichtung oder aber einem Anschlagpunkt, an dem das Verbindungselement befestigt werden soll, verbunden werden. Der Verschluss ist vorzugsweise Teil des Verbindungselements und dient zum Öffnen bzw. Schließen der Aufnahme. Die Verschlusssicherung ist weiter bevorzugt eine Einrichtung, die das unbeabsichtigte Öffnen des Verschlusses verhindert. Weiter bevorzugt wird an der Verbindungsstelle das zur gesicherten Person führende Verbindungsmittel befestigt. Ebenso kann das Verbindungselement als Anschlagpunkt ausgestaltet sein.

Wie bereits erwähnt, weist besonders bevorzugt sowohl die Auffangeinrichtung als auch das Verbindungselement jeweils eine Aufnahme, einen Verschluss mit Verschlusssicherung und/oder eine Verbindungsstelle auf. Um nun zu detektieren, ob die Aufnahme der Auffangeinrichtung beispielsweise mit der Aufnahme des Verbindungselements verbunden ist, können in der jeweiligen Aufnahme wenigstens eine elektrische Spule, die konzentrisch um die Aufnahme herum angeordnet ist, vorgesehen sein, so dass ein in der Aufnahme angeordneter Anschlagpunkt, oder eine weitere Aufnahme, die beispielsweise von einem Wechselstrom durchflossen wird, sicher detektiert werden. Der in dem Anschlagpunkt bzw. in der anderen Aufnahme fließende Strom ist ein Signal und kann zur Identifikation des Anschlagpunktes bzw. der anderen Aufnahme dienen.

Ein solcher Anschlagpunkt kann beispielsweise ein stromdurchflossener Stahl sein, wobei bevorzugt Strom und Spannung so niedrig sind, dass eine Berührung des Anschlagpunktes die Person nicht stört. Ebenso können anstatt der elektrischen Spule andere Sensoren eingesetzt werden, die das Magnetfeld oder auch das elektrische Feld eines stromdurchflossenen Anschlagpunktes oder einer Aufnahme hinsichtlich Stärke und/oder Richtung der Magnetfeldlinien bzw. des elektrischen Feldes detektieren können. Spulen sind wegen ihrer Robustheit und einfachen Auswertbarkeit jedoch besonders bevorzugt. In jedem Fall ist vorgesehen, dass die Auffangeinrichtung und das Verbindungselement zur drahtlosen elektrischen Kommunikation untereinander derart ausgestaltet sind, dass durch die Auffangeinrichtung und/oder das Verbindungselement das Verbinden einer Person mit der Auffangeinrichtung bzw. dem Verbindungselement detektierbar ist, so beispielsweise durch die vorab skizzierte Ausgestaltung mittels einer elektrischen Spule in der Auffangeinrichtung bzw. dem Verbindungselement.

Gemäß der Erfindung weisen die Auffangeinrichtung und das Verbindungselement jeweils ein Kommunikationsmittel, insbesondere ein Funkmodul, zur drahtlosen elektrischen Kommunikation untereinander auf. Nach einer weiteren bevorzugten Ausgestaltung erfolgt die elektrische Kommunikation mittels Bluetooth, RFID, NFC, Infrarot, GSM und/oder WLAN. Das Kommunikationsmittel ist bevorzugt batteriebetrieben, wobei weiter bevorzugt das Kommunikationsmittel derart ausgestaltet ist, das zur Einsparung von elektrischer Energie das Kommunikationsmittel in einen Schlafzustand übergehen kann. Zur Kommunikation mittels RFID bzw. NFC können RFID- oder NFC-Tags vorgesehen sein, so tragbare Elemente mit geringen Abmessungen im Bereich von beispielsweise wenigen Zentimetern, so weniger als 5 cm Durchmesser oder Kantenlänge.

Beispielsweise kann die Auffangeinrichtung mit einem derartigen RFID-Tag ausgestaltet sein, und das Verbindungselement mit einer entsprechenden RFID-Leseeinheit, oder umgekehrt. Die drahtlose elektrische Kommunikation kann beispielsweise auf kapazitiver Kopplung, induktiver Kopplung oder auf elektromagnetischen Wellen beruhen. Die drahtlose elektrische Kommunikation kann beispielsweise bei 120-135 kHz, 13,56 MHz oder 865-869 MHz arbeiten, wobei aber auch andere, insbesondere höhere Frequenzen möglich sind. Der RFID- oder NFC-Tag kann ebenso eine Antenne, einen analogen Schaltkreis zum Senden und Empfangen, einen digitalen Schaltkreis, so einen Mikrocontroller, und einen Speicher umfassen. In dem Speicher kann eine Berechtigungsinformation gespeichert sein, so beispielsweise in Form einer Nummer oder Kennung, die beispielsweise durch einen jeweiligen Tag einzigartig sein kann. Die Berechtigungsinformation kann beispielsweise auf ein von einer RFID- oder NFC-Leseeinheit erzeugtes hochfrequentes Signal aufmoduliert werden, beispielsweise in Form einer Lastmodulation. Die Leseeinheit kann dann dadurch die Berechtigungsinformation vom Tag empfangen. RFID- oder NFC-Tags bzw. Leseeinheiten sind beispielsweise gemäß den ISO-Standards 18000, 11784/11785 und/oder dem ISO/IEC-Standard 14443 sowie 15693 spezifiziert, wobei jedoch auch andere, darüber hinausgehende Spezifizierungen möglich sind.

Zudem können die Kommunikationsmittel derart ausgestaltet sein, dass nur eine vorher definierte Kombination von Auffangeinrichtung und Verbindungselement miteinander kommunizieren kann und/oder miteinander verbunden werden kann. Ebenso kann es sein, dass die Besteigung des Steigwegs abhängig von der Art der Auffangeinrichtung und/oder dem Verbindungselement sein kann, wobei dafür eine Abfrage einer zuvor gespeicherten Berechtigungsinformation durch das Kommunikationsmittel oder eine in der Auffangeinrichtung und/oder dem Verbindungselement vorgesehene Steuerungseinrichtung, so beispielsweise durch einen Mikrocontroller, erfolgen kann. Darüber hinaus ist es auch möglich, dass eine zentrale Einrichtung, wie ein Server, vorgesehen ist, der ebenso drahtlos elektrisch mit der Auffangeinrichtung und dem Verbindungselement kommuniziert und/oder die Kommunikation mit und zwischen Auffangeinrichtung und Verbindungselement steuert.

Nach einer besonders bevorzugten Ausgestaltung weist die Anordnung eine als Sicherungseinrichtung ausgestaltete bewegliche oder feste Führung auf, wobei die Auffangeinrichtung als Steigschutzläufer zum Verbinden und zum Bewegen entlang der Führung ausgestaltet ist, und der Steigschutzläufer derart ausgestaltet ist, dass erst nach einem Verbinden des Steigschutzläufers mit der Führung die Besteigung des Steigwegs möglich ist. Bevorzugt ist die Auffangeinrichtung und/oder der Steigschutzläufer ausgestaltet, dass im Falle eines Absturzes die durch die Auffangeinrichtung bzw. den Steigschutzläufer gesicherte Person durch die Auffangeinrichtung bzw. den Steigschutzläufer selbsttätig bremsend abgefangen wird. Dabei kann ein in der Auffangeinrichtung bzw. dem Steigschutzläufer integrierter oder daran angeordneter Falldämpfer vorgesehen sein, der ein weiches Auffangen der gesicherten Person bewirkt. Die Führung ist bevorzugt als Sicherungsschiene oder als Sicherungsseil ausgestaltet.

In diesem Zusammenhang ist nach einer weiteren, bevorzugten Ausgestaltung vorgesehen, dass die Führung und der Steigschutzläufer jeweils eine elektronische Kodierung aufweisen, die Führung und/oder der Steigschutzläufer zur drahtlosen elektrischen Kommunikation untereinander derart ausgestaltet sind, dass nur bei einer erlaubten Kombination der elektrischen Kodierungen ein Verbinden des Steigschutzläufers mit der Führung zum Besteigen des Steigwegs möglich ist und/oder nur bei einer erlaubten Kombination der elektronischen Kodierungen die Besteigung des Steigwegs möglich ist. Durch eine derartige Ausgestaltung kann sichergestellt werden, dass nur erlaubte und zugelassene Kombinationen von Steigschutzläufer und Steigschutzschienen als Führung für den Steigschutzläufer benutzt werden können. Dadurch kann ferner verhindert werden, dass im Falle einer nicht zugelassenen Kombination, die beispielsweise nicht zertifiziert ist, die Person abstürzen kann. Besonders bevorzugt erfolgt in diesem Fall die drahtlose elektrische Kommunikation zwischen Führung und Steigschutzläufer mittels RFID, so dass beispielsweise der Steigschutzläufer eine RFID-Leseeinheit und die Führung einen RFID-Tag aufweist.

Nach einer weiteren bevorzugten Ausgestaltung ist eine Freigabeeinrichtung vorgesehen, welche zum Freigeben eines Zugangs zum Steigweg ausgestaltet ist, wobei die Freigabeeinrichtung zur drahtlosen elektrischen Kommunikation mit der Auffangeinrichtung und dem Verbindungselement derart ausgestaltet ist, dass die Freigabeeinrichtung den Zugang zum Steigweg erst dann freigibt, wenn das Verbindungselement mit dem Steigschutzläufer und/oder der Steigschutzläufer mit der Führung verbunden ist. Durch diese Ausgestaltung wird eine Zugangssperre bereitgestellt, mittels derer die Benutzung des Steigschutzläufers nur bei passender Kodierung, so erlaubter Kombination der Kodierungen, freigegeben werden kann. Mit anderen Worten kann durch diese Ausgestaltung sichergestellt werden, dass ein Zugang zum Steigweg nur dann öffnet, wenn die zu sichernde Person in die Auffangeinrichtung eingehangen ist und die Auffangeinrichtung, vorliegend ausgestaltet als Steigschutzläufer, mit der Führung verbunden ist oder in die als Führung ausgestaltete Führungsschiene eingeführt ist. Die Freigabeeinrichtung kann beispielsweise als Bolzen oder als Klappe für die Führung ausgestaltet sein, die den Zugang zum Steigweg erst dann freigibt, wenn das Verbindungselement mit dem Steigschutzläufer und/oder der Steigschutzläufer mit der Führung verbunden ist. Weiter bevorzugt weist die Freigabeeinrichtung eine elektromagnetische Betätigungseinrichtung auf, durch die eine mechanische Freigabe, und bevorzugt ebenso Sperrung, des Steigwegs möglich ist. Ebenso kann die Freigabeeinrichtung in dem Steigschutzläufer integriert sein und eine RFID-Leseeinheit aufweisen. Sofern nach Einlesen eines RFID-Tags der Führung eine zugelassene Kombination festgestellt wird, kann eine Bewegung des Steigschutzläufers entlang der Führung erfolgen.

Nach einer Ausgestaltung weist die Anordnung eine Luke einer Kabine an dem Steigweg als Auffangeinrichtung sowie ein als Kabinenanschlagpunkt ausgestaltetes Verbindungselement auf, wobei erst nach einem Verbinden der Person mit dem Kabinenanschlagpunkt eine Öffnung der Luke zur Besteigung des Steigwegs durch die Person möglich ist. Entlang eines Steigwegs sind oftmals Kabinen vorgesehen, in denen eine Person bei der Besteigung pausieren kann. Die Kabinen können geschlossen sein und mit einer Luke, so einer Bodenluke, Deckenluke oder Türe zum Betreten bzw. Verlassen der Kabine ausgestattet sein. Oberhalb und unterhalb der Kabine kann der Steigweg bestiegen werden. Nach der in Rede stehenden Ausgestaltung ist vorgesehen, dass die Person die Kabine erst dann verlassen kann, so durch Öffnen der Luke, wenn die Person anderweitig gesichert ist. So kann zum Beispiel vorgesehen sein, dass eine Dachluke einer geschlossenen Kabine erst dann durch die Person geöffnet werden kann, wenn die Person sich mittels des Kabinenanschlagpunktes gesichert hat. Da der als Verbindungselement ausgestaltete Kabinenanschlagpunkt mit der Luke als Auffangeinrichtung in Kommunikationsverbindung steht, kann durch den Kabinenanschlagpunkt ein Signal an die Luke zur Entriegelung der Luke gegeben werden, so dass dann die Person die Kabine verlassen kann.

Die Kabine kann beispielsweise an einer Windenergieanlage vorgesehen sein, wobei es auch möglich ist, dass die Kabine Teil eines Schachtes eines Aufzugs ist. Für diesen Fall kann nach der vorgeschlagenen Ausgestaltung ein Aufzugsmonteur als zu sichernde Person erst dann in den Schacht gelangen, so beispielsweise durch eine Türe als Luke des Schachtes, wenn eine Sicherungskette für die Person hergestellt ist, also die Person an dem Kabinenanschlagpunkt gesichert ist. Die Luke kann ebenso als Türe oder Dachausstieg eines Gebäudes ausgestaltet sein, oder weiterhin als Dachluke einer Windkraftanlage. Im Ergebnis bietet die vorgeschlagene Ausgestaltung Schutz vor ungesicherten Übergängen dadurch, dass erst dann Zugang durch Öffnen der Luke gewährt wird, wenn die Person zuvor gesichert ist. Der Anschlagpunkt, so der Kabinenanschlagpunkt oder ein externer Anschlagpunkt, ist bevorzugt normkonform ausgestaltet, so beispielsweise gemäß der Norm DIN EN795:1996, DIN prEN795:2009 und/oder DIN EN15567-1:2007, Teil 1. Weiter bevorzugt ist das Verbindungselement als Karabiner nach den Normen DIN EN362:2004 und/oder DIN EN12275:1998 ausgestaltet.

Nach noch einer weiteren bevorzugten Ausgestaltung ist die Auffangeinrichtung als Höhensicherungsgerät mit einer Seiltrommel und einem Seil ausgestaltet, wobei das Seil mit einem ersten Ende mit der Seiltrommel verbunden ist, so dass ein zweites, entgegengesetztes Ende des Seils von der Seiltrommel abwickelbar ist, und das Verbindungselement als mit dem zweiten Ende des Seils verbundener Karabiner ausgestaltet ist. Das Höhensicherungsgerät ist vorzugsweise als Auffanggerät mit selbstständiger Blockiereinrichtung und integrierter Falldämpfung ausgestaltet, so beispielsweise nach Norm DIN EN360:2002. Vorzugsweise ist das Höhensicherungsgerät an einer Decke angeordnet, wobei das Seil, so eine Reebschnur, ein sonstiges textiles Seil oder aber auch ein Stahlseil, an dem Karabiner aus dem Höhensicherungsgerät herausziehbar ist. Die Person kann mittels des Karabiners mit dem Höhensicherungsgerät verbunden werden, so dass beispielsweise eine Verbindung zwischen Karabiner und dem durch die Person getragenen Gurtzeug hergestellt ist. Sofern nun die Person beispielsweise eine Leiter aufsteigt, so kann die Sicherung der Person mittels des Höhensicherungsgerätes derart erfolgen, dass sich während des Aufsteigens das Seil wieder einzieht. Wenn nun die Person ein oberes Ende der Leiter erreicht hat, und beispielsweise auf eine Plattform umsteigen möchte, um sich dort in einen anderen Anschlagpunkt zu sichern, ist gemäß der Erfindung vorgesehen, dass ein Lösen der Person von dem Höhensicherungsgerät erst dann möglich ist, wenn die Person mit dem Verbindungselement verbunden ist. Dabei kann das Verbindungselement als Anschlagpunkt ausgestaltet sein, beispielsweise als Öse zur ortsfesten Sicherung der Person auf der vorgenannten Plattform. Nach einer noch weiteren bevorzugten Ausgestaltung ist das Verbindungselement zum Verbinden der zu sichernden Person mit der Auffangeinrichtung ausgestaltet.

Nach einer anderen Ausgestaltung weist die Anordnung eine als Lift oder Hubarbeitsbühne ausgestaltete Auffangeinrichtung auf, wobei der Lift oder die Hubarbeitsbühne einen als Verbindungselement ausgestalteten Anschlagpunkt aufweist, und der Lift oder die Hubarbeitsbühne derart ausgestaltet ist, dass erst nach einem Verbinden der Person mit dem Anschlagpunkt eine Bewegung des Lifts oder der Hubarbeitsbühne zur Besteigung des Steigwegs möglich ist. Mit anderen Worten ist nach dieser Ausgestaltung vorgesehen, dass sich der Lift oder die Hubarbeitsbühne vorzugsweise erst dann in Bewegung setzt, so nach oben oder nach unten, wobei ebenso eine Seitwärtsbewegung denkbar ist, wenn die zu sichernde Person mit dem Anschlagpunkt des Liftes bzw. der Hubarbeitsbühne gesichert ist. Die erfindungsgemäße Anordnung ermöglicht auch in dieser Ausgestaltung die Herstellung einer Sicherungskette dadurch, dass erst nach Sicherung der Person durch Verbindung mit dem Anschlagpunkt eine Nutzung des Lifts bzw. der Hubarbeitsbühne möglich wird.

Nach einer noch weiteren Ausgestaltung weist die Anordnung eine als Lift oder Hubarbeitsbühne ausgestaltete Auffangeinrichtung auf, die einen externen Anschlagpunkt als Verbindungselement für die Person aufweist, wobei der Lift oder die Hubarbeitsbühne einen zur drahtlosen elektrischen Kommunikation mit dem Verbindungselement und dem externen Anschlagpunkt derart ausgestalteten Liftanschlagpunkt aufweist, dass ein Lösen der an dem Liftanschlagpunkt gesicherten Person erst nach einem Verbinden der Person mit dem externen Anschlagpunkt möglich ist. Durch diese Ausgestaltung ist ein Verlassen des Steigwegs, der vorliegend durch den Lift oder die Hubarbeitsbühne bestiegen oder abgestiegen wird, erst dann möglich, wenn die Person sich mit einem externen Anschlagpunkt verbunden hat. Bezugnehmend auf die vorab diskutierte Ausgestaltung ist somit eine durchgängige Sicherung der Person möglich, so dass sich der Lift oder die Hubarbeitsbühne zunächst nur dann in Bewegung setzt, wenn die Person an dem Lift bzw. der Hubarbeitsbühne gesichert ist, und weiterhin ein Verlassen des Lifts bzw. der Hubarbeitsbühne nur möglich ist, wenn die Person zuvor mit einem externen Anschlagpunkt gesichert ist.

Schließlich weist nach einer bevorzugten Ausgestaltung die Anordnung eine derart ausgestaltete Bodenluke einer Plattform und/oder einer Kabine an dem Steigweg als Auffangeinrichtung für die Person auf, dass erst nach einem Schließen der Bodenluke das Lösen der Person von dem Verbindungselement möglich ist. Sofern also, nach der vorliegenden Ausgestaltung, der Steigweg beispielsweise zu einem Bereich ohne Absturzgefahr führt, so in eine Kabine oder auf eine Plattform, kann die Person sich erst dann von dem Verbindungselement lösen, also aus der Sicherung aushängen, wenn die Bodenluke nach einem Durchsteigen geschlossen wurde. Das bedeutet, dass erst nachdem die Person durch die Luke, welche ebenso eine Dachluke sein kann, in die Kabine herein oder auf die Plattform herauf gestiegen ist, die durch das Verbindungselement bewirkte Sicherung der Person gelöst werden kann.

Nach einer noch weiteren Ausgestaltung weist die Anordnung eine Luke einer Kabine an dem Steigweg sowie einen externen Anschlagpunkt als Verbindungselement für die Person auf, wobei die Luke zur drahtlosen elektrischen Kommunikation mit der Auffangeinrichtung und dem Verbindungselement derart ausgestaltet ist, dass ein Lösen der an der Auffangeinrichtung gesicherten Person erst nach einem Verbinden der Person mit dem Verbindungselement und/oder nach einem Schließen der Luke möglich ist. Die Luke ist besonders bevorzugt als Dachluke einer Kabine ausgestaltet, so dass für diesen Fall die Person sich erst dann von der Auffangeinrichtung lösen kann, wenn die Person anderweitig gesichert ist. Dies kann dadurch geschehen, dass entweder die Person mit dem Verbindungselement verbunden ist, oder aber die Luke, so die Dachluke einer Kabine, geschlossen wird. Somit wird auch durch diese Ausgestaltung sichergestellt, dass die Person durchgängig gesichert ist.

Nach einer besonders bevorzugten Ausgestaltung weist die Auffangeinrichtung und/oder das Verbindungselement, jeweils, eine Aufnahme, insbesondere zum Aufnehmen des jeweiligen Verbindungselements oder der Auffangeinrichtung, einen Verschluss zum Verschließen der Aufnahme, mit einer Verschlusseinrichtung für den Verschluss, eine Verbindungsstelle, eine elektrische Spule, die um die Aufnahme geführt ist, einen Positionssender für den Verschluss und/oder eine Blockiereinrichtung für die Verschlusssicherung auf. Weiter bevorzugt ist der Anschlagpunkt, so auch der Liftanschlagpunkt und/oder der externe Anschlagpunkt, analog ausgestaltet. Nach der Erfindung kann die Auffangeinrichtung als mechanische Sicherung sowie in Verbindung mit dem Verbindungselement genutzt werden, wobei es ebenso möglich ist, dass die Auffangeinrichtung und das Verbindungselement, jeweils, mit einem Anschlagpunkt verbunden sind. Besonders bevorzugt beinhaltet das Verbindungselement, die Auffangeinrichtung und/oder der Anschlagpunkt noch eine Information in Form eines elektrischen Signals, so dass beispielsweise ein Anschlagpunkt, der als Stahlseil ausgebildet ist, mit einem elektrischen Signal beaufschlagt sein kann. Das elektrische Signal, so in Form eines elektrischen Stromes oder einer elektrischen Spannung, kann von einem entsprechend konfigurierten Verbindungselement und/oder der Auffangeinrichtung erfasst und ausgewertet werden. Ein derartiges Signal kann, wie bereits erwähnt, in Form eines RFID-Signals gestaltet sein.

Die elektrische Spule ist bevorzugt konzentrisch um die Aufnahme des Verbindungselements und/oder der Auffangeinrichtung herum angeordnet, so dass beispielsweise ein in der Aufnahme angeordneter Anschlagpunkt, oder aber auch ein anderes Verbindungselement oder eine andere Auffangeinrichtung, welches beispielsweise von einem Wechselstrom durchflossen wird, sicher detektiert werden. Insofern wird der in der elektrischen Spule fließende Strom als Signal zur Identifikation verwendet. Anstelle der Spule können auch andere Sensoren eingesetzt werden, die ein Magnetfeld oder auch elektrisches Feld hinsichtlich Stärke und/oder Richtung von Magnetfeldlinien bzw. des elektrischen Feldes detektieren können. Weiter bevorzugt ist der Verschluss zum Verschließen der Aufnahme ausgestaltet, und die Verschlusssicherung eingerichtet, den Verschluss gegen ein unbeabsichtigtes Öffnen zu schützen. Zudem können eine Mehrzahl elektrischer Spulen bzw. Bindungen vorgesehen sein. Weiter bevorzugt ist der Positionssensor eingerichtet, die Position des Verschlusses zu detektieren. Noch weiter bevorzugt ist die detektierte Position elektronisch erfassbar und, so beispielsweise mittels des Funkmoduls, kommunizierbar. Noch weiter bevorzugt sind die Auffangeinrichtung und/oder das Verbindungselement zum Austausch von Statusinformationen mittels drahtloser elektrischer Kommunikation ausgestaltet, so unter anderem zum Zustand des jeweiligen Verschlusses, der Verschlusssicherung, der Blockiervorrichtung, in der Aufnahme befindliche Anschlagpunkte mit Identifikationsnummer oder in der Aufnahme befindliche sonstige Aufnahmen, Batteriezustand sowie Informationen über sonstige frei konfigurierbare Parameter. Dadurch lässt sich beispielsweise feststellen, welches Verbindungselement aus einer Mehrzahl von Verbindungselementen mit welcher Person, aus einer Mehrzahl von Personen und/oder einer Auffangeinrichtung, aus einer Mehrzahl von Auffangeinrichtungen, verbunden ist.

Die Aufgabe der Erfindung wird weiterhin gelöst durch ein Verfahren zum Sichern einer Person gegen Absturz beim Besteigen eines Steigwegs gemäß Anspruch 10.

Nachfolgend wird die Erfindung unter Bezugnahme auf die anliegende Zeichnung anhand bevorzugter Ausführungsformen näher erläutert.

Es zeigen
- Fig. 1: eine Anordnung gemäß einer bevorzugten Ausführungsform der Erfindung in einer schematischen Ansicht,
- Fig. 2: einen Ausschnitt der in Fig. 1 gezeigten Anordnung,
- Fig. 3: eine weitere Anordnung gemäß einer zweiten bevorzugten Ausführungsform der Erfindung, und
- Fig. 4: eine noch weitere Anordnung gemäß einer dritten bevorzugten Ausführungsform der Erfindung.

Die Figuren zeigen verschiedene Anordnungen gemäß verschiedener, bevorzugter Ausführungsformen der Erfindung in schematischen Ansichten.

In Fig. 1 ist eine Anordnung zum Schutz einer Person 1 dargestellt, die mittels eines Gurtzeugs 2 durch ein Verbindungselement 3, welches vorliegend als Karabiner ausgestaltet ist, mit einer Auffangeinrichtung 4 verbunden ist. Die Auffangeinrichtung 4 ist als Fallschutzläufer ausgestaltet, welcher an einer Führung 5 in vertikaler Richtung bewegbar ist. Mit anderen Worten ist die Auffangeinrichtung 4 zum Sichern der Person 1 gegen Absturz beim Besteigen des durch die Führung 5 gebildeten Steigwegs 5 ausgestaltet, wobei das Verbindungselement 3, als Karabiner, zum Verbinden mit der zu sichernden Person 2 ausgestaltet ist.

Nach der Erfindung ist nunmehr vorgesehen, dass sowohl die Auffangeinrichtung 4 als auch das Verbindungselement 3 zur drahtlosen elektrischen Kommunikation untereinander ausgestaltet sind. Dazu können in einer ersten Variante sowohl die Auffangeinrichtung 4 als auch das Verbindungselement 3 jeweils ein Kommunikationsmittel 6 aufweisen, welches als Funkmodul ausgestaltet ist und die drahtlose elektrische Kommunikation zwischen der Auffangeinrichtung 4 und dem Verbindungselement 3 mittels Bluetooth ermöglicht. Ebenso kann die Auffangeinrichtung 4 ein RFID-Lesegerät aufweisen und das Verbindungselement 3 ein RFID-Tag aufweisen. In jedem Fall sind die Auffangeinrichtung 4 und das Verbindungselement 3 derart ausgestaltet, dass erst nach einem Verbinden der Person 1 mit der Auffangeinrichtung 4 und/oder mit dem Verbindungselement 3 die Besteigung des Steigwegs durch die Person 1 möglich ist.

Nach einer exemplarischen Ausgestaltung, gezeigt in Fig. 2, bei der sowohl, zur vereinfachten Darstellung, die Auffangeinrichtung 4 als auch das Verbindungselement 3 jeweils als Karabiner ausgestaltet sind, weist sowohl die Auffangeinrichtung 4 als auch das Verbindungselement 3 eine elektrische Spule 7 auf, mittels derer detektierbar ist, ob das Verbindungselement 3 mit der Auffangeinrichtung 4 verbunden ist. Ebenso kann es möglich sein, dass das Gurtzeug 2 der Person 1 mit dem RFID-Tag ausgestaltet ist, so dass die Auffangeinrichtung 4 und/oder das Verbindungselement 3, in dieser Variante ausgestaltet mit dem RFID-Leser, detektieren kann, ob die Person 1 mit der Auffangeinrichtung 4 bzw. dem Verbindungselement 3 verbunden ist.

An der Führung 5 kann zudem eine Freigabeeinrichtung 8 vorgesehen sein, so ein mechanischer Riegel, der eine Bewegung der als Fallschutzläufer ausgestalteten Auffangeinrichtung 4 entlang der Führung freigeben kann. Die Freigabeeinrichtung 8 ist dazu ebenfalls zur drahtlosen elektrischen Kommunikation mit der Auffangeinrichtung 4 und dem Verbindungselement 3 ausgestaltet, weist beispielsweise ebenso eine elektrische Einrichtung zur Kommunikation via Bluetooth auf. Zudem kann es sein, dass die Führung 5 und die als Steigschutzläufer ausgestaltete Auffangeinrichtung 4 über eine elektronische Kodierung 9 verfügen, so dass nur bei einer erlaubten Kombination von elektrischen Kodierungen 9 ein Verbinden des Steigschutzläufers mit der Führung 5 zum Besteigen des Steigwegs möglich ist oder nur bei einer erlaubten Kombination der elektronischen Kodierungen 9 die Besteigung des Steigwegs möglich ist.

Die elektronischen Kodierungen 9 können ebenso der Auffangeinrichtung 4 sowie dem Verbindungselement 3 zugeordnet sein, wie schematisch in Fig. 2 angedeutet. Das bedeutet, dass ebenso vorgesehen sein kann, dass nur bei einer erlaubten Kombination von elektrischen Kodierungen 9 die Auffangeinrichtung 4 mit dem Verbindungselement 3 verbunden werden kann. Die Überprüfung, ob eine erlaubte Kombination vorliegt, erfolgt durch die Kommunikationsmittel 6, die in drahtloser elektrischer Kommunikation zueinander stehen, so beispielsweise auch durch NFC, GSM oder ein sonstiges drahtloses Kommunikationsverfahren.

Sofern nun die Person 1 gesichert durch die Auffangeinrichtung 4 den Steigweg entlang der Führung bestiegen hat, ist nach der Erfindung weiterhin vorgesehen, dass ein Lösen der Person 1 von der Auffangeinrichtung 4 erst dann möglich ist, wenn sich die Person 1 mit dem Verbindungselement 3 verbunden hat. In diesem Fall kann das Verbindungselement 3 als Anschlagpunkt 12 ausgestaltet sein, der in diesem Fall ebenso zur drahtlosen elektrischen Kommunikation mit der Auffangeinrichtung 4 ausgestaltet ist. Das bedeutet, dass die Person 1 nach der erfindungsgemäß vorgeschlagenen Anordnung durchgängig gesichert ist, also zunächst den Steigweg erst dann besteigen kann, wenn die Person 1 mit der Auffangeinrichtung 4 verbunden ist und nach Besteigung des Steigwegs sich erst wieder von der Auffangeinrichtung 4 lösen kann, wenn eine anderswertige Verbindung mit dem Verbindungselement 3, so ausgestaltet als Anschlagpunkt, besteht.

Ebenso kann, nach einer weiteren in Fig. 3 gezeigten Ausgestaltung, die erfindungsgemäße Anordnung zum Sichern der Person 1 an einer Kabine 10 benutzt werden. So ist nach der gezeigten Ausgestaltung vorgesehen, dass ein Verlassen der Kabine 10 durch eine Luke 11 erst dann möglich ist, wenn sich die Person 1 in einen Anschlagpunkt 12 eingehangen hat. Der Anschlagpunkt 12 ist in diesem Fall als Verbindungselement 3 ausgestaltet, wobei die Luke 11 ebenso zur drahtlosen elektrischen Kommunikation ausgestaltet sein kann. Das bedeutet, dass die Luke 11, so ausgestaltet als Dachluke, erst dann geöffnet werden kann, wenn sich die Person 1 mit dem Anschlagpunkt 12 verbunden hat.

Entsprechend würde in diesem Fall von dem Anschlagpunkt 12 ein Signal an die Luke 11 gesendet werden, so dass dann die Luke 11 geöffnet werden kann. Ebenso kann vorgesehen sein, dass erst nach einem Schließen der Luke 11 das Lösen der Person 1 von dem Verbindungselement 3 bzw. dem Anschlagpunkt 12 möglich ist. Schließlich kann auch ein zu der Kabine 10 externer Anschlagpunkt 12 zusätzlich zu einem kabineninternen Anschlagpunkt 12 vorgesehen sein, wobei die Kabine 10 als Auffangeinrichtung 4 fungiert, so dass die Person 1 die Kabine 10 erst dann verlassen kann, wenn die Person 1 mit dem externen Anschlagpunkt 12 gesichert ist.

Ebenso kann es sein, dass, wie in Fig. 4 gezeigt, die Auffangeinrichtung 4 als Höhensicherungsgerät 13 mit Seiltrommel und Seil ausgestaltet ist. Das Seil ist mit einem ersten Ende mit der Seiltrommel verbunden, wobei ein zweites, entgegengesetztes Ende des Seils von der Seiltrommel abwickelbar ist, und mit einem mit dem zweiten Ende des Seils verbundenen Karabiner ausgestaltet ist. Dabei kann der Karabiner ebenso als Verbindungselement 3 ausgestaltet sein. Schließlich ist es auch noch möglich, dass die Auffangeinrichtung 4 als Lift oder Hubarbeitsbühne ausgestaltet ist, wobei der Lift oder die Hubarbeitsbühne einen als Verbindungselement 3 ausgestalteten Anschlagpunkt 12 aufweisen, und der Lift oder die Hubarbeitsbühne derart ausgestaltet sind, dass erst nach einem Verbinden der Person 1 mit dem Anschlagpunkt 12 eine Bewegung des Lifts oder der Hubarbeitsbühne zur Besteigung des Steigwegs möglich ist.

### Bezugszeichenliste

| | |
|---|---|
| Person | 1 |
| Gurtzeug | 2 |
| Verbindungselement | 3 |
| Auffangeinrichtung | 4 |
| Führung | 5 |
| Kommunikationsmittel | 6 |
| Spule | 7 |
| Freigabeeinrichtung | 8 |
| Kodierung | 9 |
| Kabine | 10 |
| Luke | 11 |
| Anschlagpunkt | 12 |
| Höhensicherungsgerät | 13 |

## Patentansprüche

1. Anordnung zum Schutz einer Person (1) mit einer Auffangeinrichtung (4) ausgestaltet zum Sichern der Person (1) gegen Absturz beim Besteigen eines Steigwegs und mit einem Verbindungselement (3) ausgestaltet zum Verbinden mit der zu sichernden Person (1), wobei
das Verbindungselement (3) als Karabiner oder als Anschlagpunkt (12) ausgestaltet ist,
die Auffangeinrichtung (4) und das Verbindungselement (3) jeweils ein Kommunikationsmittel (6) aufweisen und zur drahtlosen elektrischen Kommunikation untereinander derart ausgestaltet sind, dass
erst nach einem Verbinden der Person (1) mit der Auffangeinrichtung (4) und/oder dem Verbindungselement (3) die Besteigung des Steigwegs durch die Person (1) möglich ist und/oder
erst nach einem Verbinden der Person (1) mit dem Verbindungselement (3) ein Lösen der Person (1) von der Auffangeinrichtung (4) möglich ist, und
mit einer als Lift oder Hubarbeitsbühne ausgestalteten Auffangeinrichtung (4), wobei der Lift oder die Hubarbeitsbühne einen als Verbindungselement (23) ausgestalteten Anschlagpunkt (12) aufweist, und der Lift oder die Hubarbeitsbühne derart ausgestaltet ist, dass erst nach einem Verbinden der Person (1) mit dem Anschlagpunkt (12) eine Bewegung des Lifts oder der Hubarbeitsbühne zur Besteigung des Steigwegs möglich ist, oder
mit einer als Lift oder Hubarbeitsbühne ausgestalteten Auffangeinrichtung (4) sowie einem externen Anschlagpunkt (12) als Verbindungselement (3) für die Person (1), wobei der Lift oder die Hubarbeitsbühne einen zur drahtlosen elektrischen Kommunikation mit der Verbindungselement und dem externen Anschlagpunkt (12) derart ausgestalteten Liftanschlagpunkt (12) aufweist, dass erst nach einem Verbinden der Person (1) mit dem externen Anschlagpunkt (12) ein Lösen der an dem Liftanschlagpunkt (12) gesicherten Person (1) möglich ist, oder
mit einer Luke (11) einer Kabine (10) an dem Steigweg als Auffangeinrichtung (4) sowie einem als Kabinenanschlagpunkt (12) ausgestalteten Verbindungselement (3), wobei erst nach einem Verbinden der Person (1) mit dem Kabinenanschlagpunkt (12) eine Öffnung der Luke (11) zur Besteigung des Steigwegs durch die Person (1) möglich ist, oder
mit einer derart ausgestalteten Luke (11) einer Plattform und/oder Kabine (10) an dem Steigweg als Auffangeinrichtung (4) für die Person (1), so dass erst nach einem Schließen der Luke (11) das Lösen der Person (1) von dem Verbindungselement (3) möglich ist, oder
mit einer Luke (11) einer Kabine (10) an dem Steigweg sowie mit einem externen Anschlagpunkt (12) als Verbindungselement (3) für die Person (1), wobei die Luke (11) zur drahtlosen elektrischen Kommunikation mit der Auffangeinrichtung (4) und dem Verbindungselement (3) derart ausgestaltet ist, dass erst nach einem Verbinden der Person (1) mit dem Verbindungselement (3) und/oder nach einem Schließen der Luke (11) ein Lösen der an der Auffangeinrichtung (4) gesicherten Person (1) möglich ist.

2. Anordnung nach dem vorhergehenden Anspruch, wobei das Kommunikationsmittel (6) als Funkmodul ausgestaltet ist.

3. Anordnung nach einem der vorhergehenden Ansprüche, wobei die drahtlose elektrische Kommunikation mittels Bluetooth, RFID, NFC, Infrarot, GSM und/oder WLAN erfolgt.

4. Anordnung nach einem der vorhergehenden Ansprüche, mit einer als Sicherungseinrichtung ausgestalteten beweglichen oder festen Führung (5), wobei die Auffangeinrichtung (4) als Steigschutzläufer zum Verbinden und Bewegen entlang der Führung (5) ausgestaltet ist, und der Steigschutzläufer derart ausgestaltet ist, dass erst nach einem Verbinden des Steigschutzläufers mit der Führung (5) die Besteigung des Steigwegs möglich ist.

5. Anordnung nach dem vorhergehenden Anspruch, wobei die Führung (5) und der Steigschutzläufer jeweils eine elektronische Kodierung (9) aufweisen, die Führung (5) und/oder der Steigschutzläufer zur drahtlosen elektrischen Kommunikation untereinander derart ausgestaltet sind, dass nur bei einer erlaubten Kombination der elektronischen Kodierungen (9) ein Verbinden des Steigschutzläufers mit der Führung (5) zum Besteigen des Steigwegs möglich ist und/oder nur bei einer erlaubten Kombination der elektronischen Kodierungen (9) die Besteigung des Steigwegs möglich ist.

6. Anordnung nach dem vorhergehenden Anspruch, mit einer Freigabeeinrichtung (8) ausgestaltet zum Freigeben eines Zugangs zum Steigweg, wobei die Freigabeeinrichtung (8) zur drahtlosen elektrischen Kommunikation mit der Auffangeinrichtung (4) und dem Verbindungselement (3) derart ausgestaltet ist, dass die Freigabeeinrichtung (8) den Zugang zum Steigweg erst dann freigibt, wenn das Verbindungselement (3) mit dem Steigschutzläufer (4) und/oder der Steigschutzläufer (4) mit der Führung (5) verbunden ist.

7. Anordnung nach einem der vorhergehenden Ansprüche, wobei die Auffangeinrichtung (4) als Höhensicherungsgerät (13) mit einer Seiltrommel und einem Seil ausgestaltet ist, das Seil mit einem ersten Ende mit der Seiltrommel verbunden ist, so dass ein zweites, entgegengesetztes Ende des Seils von der Seiltrommel abwickelbar ist, und mit einem mit dem zweiten Ende des Seils verbundenen Karabiner ausgestaltet ist.

8. Anordnung nach einem der vorhergehenden Ansprüche, wobei das Verbindungselement (3) zum Verbinden der zu sichernden Person (1) mit der Auffangeinrichtung (4) ausgestaltet ist.

9. Anordnung nach einem der vorhergehenden Ansprüche, wobei die Auffangeinrichtung (4) und/oder das Verbindungselement (3) eine Aufnahme, insbesondere zum Aufnehmen des jeweiligen Verbindungselements (3) oder der Auffangeinrichtung (4), einen Verschluss zum Verschließen der Aufnahme, eine Verschlusssicherung für den Verschluss, eine Verbindungstelle, eine elektrische Spule (7), die um die Aufnahme geführt ist, einen Positionssensor für den Verschluss und/oder eine Blockiereinrichtung für die Verschlusssicherung aufweist.

10. Verfahren zum Sichern einer Person (1) gegen Absturz beim Besteigen eines Steigwegs mittels einer Auffangeinrichtung (4) und mit einem Verbindungselement (3) ausgestaltet zum Verbinden mit der zu sichernden Person (1), wobei
das Verbindungselement (3) als Karabiner oder als Anschlagpunkt (12) ausgestaltet ist,
die Auffangeinrichtung (4) und das Verbindungselement (3) jeweils ein Kommunikationsmittel (6) aufweisen und zur drahtlosen elektrischen Kommunikation untereinander zur Ausführung der nachfolgenden Schritte ausgestaltet sind:
nach einem Verbinden der Person (1) mit der Auffangeinrichtung (4) und/oder dem Verbindungselement (3), Ermöglichen der Besteigung des Steigwegs durch die Person (1) und/oder
nach einem Verbinden der Person (1) mit dem Verbindungselement (3), Ermöglichen eines Lösens der Person (1) von der Auffangeinrichtung (4), und
mit einer als Lift oder Hubarbeitsbühne ausgestalteten Auffangeinrichtung (4), wobei der Lift oder die Hubarbeitsbühne einen als Verbindungselement (23) ausgestalteten Anschlagpunkt (12) aufweist, und der Lift oder die Hubarbeitsbühne derart ausgestaltet ist, dass erst nach einem Verbinden der Person (1) mit dem Anschlagpunkt (12) eine Bewegung des Lifts oder der Hubarbeitsbühne zur Besteigung des Steigwegs möglich ist, oder
mit einer als Lift oder Hubarbeitsbühne ausgestalteten Auffangeinrichtung (4) sowie einem externen Anschlagpunkt (12) als Verbindungselement (3) für die Person (1), wobei der Lift oder die Hubarbeitsbühne einen zur drahtlosen elektrischen Kommunikation mit der Verbindungselement und dem externen Anschlagpunkt (12) derart ausgestalteten Liftanschlagpunkt (12) aufweist, dass erst nach einem Verbinden der Person (1) mit dem externen Anschlagpunkt (12) ein Lösen der an dem Liftanschlagpunkt (12) gesicherten Person (1) möglich ist, oder
mit einer Luke (11) einer Kabine (10) an dem Steigweg als Auffangeinrichtung (4) sowie einem als Kabinenanschlagpunkt (12) ausgestalteten Verbindungselement (3), wobei erst nach einem Verbinden der Person (1) mit dem Kabinenanschlagpunkt (12) eine Öffnung der Luke (11) zur Besteigung des Steigwegs durch die Person (1) möglich ist, oder
mit einer derart ausgestalteten Luke (11) einer Plattform und/oder Kabine (10) an dem Steigweg als Auffangeinrichtung (4) für die Person (1), so dass erst nach einem Schließen der Luke (11) das Lösen der Person (1) von dem Verbindungselement (3) möglich ist, oder
mit einer Luke (11) einer Kabine (10) an dem Steigweg sowie mit einem externen Anschlagpunkt (12) als Verbindungselement (3) für die Person (1), wobei die Luke (11) zur drahtlosen elektrischen Kommunikation mit der Auffangeinrichtung (4) und dem Verbindungselement (3) derart ausgestaltet ist, dass erst nach einem Verbinden der Person (1) mit dem Verbindungselement (3) und/oder nach einem Schließen der Luke (11) ein Lösen der an der Auffangeinrichtung (4) gesicherten Person (1) möglich ist.

## Claims

1. Arrangement for protecting a person (1), comprising a catching device (4) configured to secure the person (1) against falling when climbing a climbing path and comprising a connecting element (3) configured to be connected to the person (1) to be secured,
wherein the connecting element (3) is configured as a carabiner or as an anchor point (12),
the catching device (4) and the connecting element (3) each comprise a communication means (6) and are configured for wireless electrical communication with one another in such a way that
only after the person (1) has been connected to the catching device (4) and/or the connecting element (3) it is possible for the person (1) to climb the climbing path, and/or
only after the person (1) has been connected to the connecting element (3) a release of the person (1) from the catching device (4) is possible; and
comprising a catching device (4) configured as a lift or an elevating working platform, wherein the lift or the elevating working platform comprises an anchor point (12) configured as a connecting element (23), and wherein the lift or the elevating working platform is configured in such a way that a movement of the lift or the elevating working platform for climbing the climbing path is only possible after the person (1) has been connected to the anchor point (12); or
comprising a catching device (4) configured as a lift or an elevating working platform as well as an external anchor point (12) as a connecting element (3) for the person (1), wherein the lift or the elevating working platform comprises a lift anchor point (12) configured for wireless electrical communication with the connecting element and the external anchor point (12) in such a way that the person (1) secured at the lift anchor point (12) can only be released after the person (1) has been connected to the external anchor point (12); or
comprising a hatch (11) of a cabin (10) at the climbing path as a catching device (4) as well as a connecting element (3) configured as a cabin anchor point (12), wherein only after the person (1) has been connected to the cabin anchor point (12) it is possible to open the hatch (11) for the person (1) to climb the climbing path; or
comprising a hatch (11) of a platform and/or cabin (10) at the climbing path configured in this manner as a catching device (4) for the person (1), so that the person (1) can only be released from the connecting element (3) after the hatch (11) has been closed; or
comprising a hatch (11) of a cabin (10) at the climbing path and comprising an external anchor point (12) as a connecting element (3) for the person (1), wherein the hatch (11) is configured for wireless electrical communication with the catching device (4) and the connecting element (3) in such a way that the person (1) secured at the catching device (4) can be released only after the person (1) has been connected to the connecting element (3) and/or after the hatch (11) has been closed.

2. Arrangement according to the preceding claim, wherein the communication means (6) is configured as a radio module.

3. Arrangement according to any one of the preceding claims, wherein the wireless electrical communication is realized by means of Bluetooth, RFID, NFC, infrared, GSM and/or WLAN.

4. Arrangement according to any one of the preceding claims, comprising a movable or fixed guide (5) configured as a safety device, wherein the catching device (4) is configured as a climbing protection runner for connecting and moving along the guide (5), and wherein the climbing protection runner is configured in such a way that climbing of the climbing path is only possible after the climbing protection runner has been connected to the guide (5).

5. Arrangement according to the preceding claim, wherein the guide (5) and the climbing protection runner each comprise an electronic code (9), the guide (5) and/or the climbing protection runner are configured for wireless electrical communication with one another in such a way that the climbing protection runner can only be connected to the guide (5) for climbing the climbing path in the case of a permitted combination of the electronic codes (9) and/or climbing of the climbing path is possible only in the case of a permitted combination of the electronic codes (9).

6. Arrangement according to the preceding claim, comprising a release device (8) configured for releasing access to the climbing path, wherein the release device (8) is configured for wireless electrical communication with the catching device (4) and the connecting element (3) in such a way that the release device (8) only enables access to the climbing path when the connecting element (3) is connected to the climbing protection runner (4) and/or the climbing protection runner (4) is connected to the guide (5).

7. Arrangement according to any one of the preceding claims, wherein the catching device (4) is configured as a fall arrest device (13) comprising a rope drum and a rope, wherein the rope is connected with a first end to the rope drum so that a second, opposite end of the rope can be unwound from the rope drum, and is configured with a carabiner connected to the second end of the rope.

8. Arrangement according to any one of the preceding claims, wherein the connecting element (3) is configured for connecting the person (1) to be secured to the catching device (4).

9. Arrangement according to any one of the preceding claims, wherein the catching device (4) and/or the connecting element (3) comprises a receptacle, in particular for receiving the respective connecting element (3) or the catching device (4), a closure for closing the receptacle, a closure securing device for the closure, a connection point, an electric coil (7) routed around the receptacle, a position sensor for the closure and/or a blocking device for the closure securing device.

10. Method for securing a person (1) against falling when climbing a climbing path by means of a catching device (4) and comprising a connecting element (3) configured for connection to the person (1) to be secured, wherein
the connecting element (3) is configured as a carabiner or as an anchor point (12),
the catching device (4) and the connecting element (3) each comprise a communication means (6) and are configured for wireless electrical communication with each other for carrying out the following steps:
after connecting the person (1) to the catching device (4) and/or the connecting element (3), allowing the person (1) to climb the climbing path; and/or
after connecting the person (1) to the connecting element (3), allowing the person (1) to be released from the catching device (4); and
comprising a catching device (4) configured as a lift or an elevating working platform, wherein the lift or the elevating working platform has an anchor point (12) configured as a connecting element (23), and wherein the lift or the elevating working platform is configured in such a way that a movement of the lift or the elevating working platform for climbing the climbing path is only possible after the person (1) has been connected to the anchor point (12); or
comprising a catching device (4) configured as a lift or an elevating working platform as well as an external anchor point (12) as a connecting element (3) for the person (1), wherein the lift or the elevating working platform comprises a lift anchor point (12) configured for wireless electrical communication with the connecting element and the external anchor point (12) in such a way that a release of the person (1) secured at the lift anchor point (12) is possible only after the person (1) has been connected to the external anchor point (12); or
comprising a hatch (11) of a cabin (10) at the climbing path as a catching device (4) as well as a connecting element (3) configured as a cabin anchor point (12), wherein an opening of the hatch (11) for climbing the climbing path by the person (1) is possible only after the person (1) has been connected to the cabin anchor point (12); or
comprising a hatch (11) of a platform and/or cabin (10) at the climbing path as a catching device (4) for the person (1) configured in such a way that the person (1) can only be released from the connecting element (3) after the hatch (11) has been closed; or
comprising a hatch (11) of a cabin (10) at the climbing path and comprising an external anchor point (12) as a connecting element (3) for the person (1), wherein the hatch (11) is configured for wireless electrical communication with the catching device (4) and the connecting element (3) in such a way that the person (1) secured at the catching device (4) can be released only after the person (1) has been connected to the connecting element (3) and/or after the hatch (11) has been closed.

## Revendications

1. Ensemble de protection d'une personne (1) pourvu d'un équipement d'interception (4) pour la protection de la personne (1) contre une chute lors d'une ascension d'une voie ascendante et pourvu d'un élément de raccordement (3) pour le raccordement de la personne (1) à protéger, dans lequel
l'élément de raccordement (3) est conçu sous forme de mousqueton ou sous forme de point d'ancrage (12),
l'équipement d'interception (4) et l'élément de raccordement (3) présentent respectivement un moyen de communication (6) et sont conçus pour la communication électrique sans fil entre eux de telle manière
qu'uniquement après un raccordement de la personne (1) avec l'équipement d'interception (4) et/ou l'élément de raccordement (3), l'ascension de la voie ascendante devient possible par la personne (1), et/ou
qu'uniquement après un raccordement de la personne (1) avec l'élément de raccordement (3), un détachement de la personne (1) de l'équipement d'interception (4) est possible, et
pourvu d'un équipement d'interception (4) conçu sous forme d'ascenseur ou de plateforme de travail élévatrice,
dans lequel l'ascenseur, ou la plateforme de travail élévatrice, présente un point d'ancrage (12) conçu sous forme d'élément de raccordement (23) et l'ascenseur, ou la plateforme de travail élévatrice, est conçu(e) de telle manière qu'uniquement après un raccordement de la personne (1) avec le point d'ancrage (12), un déplacement de l'ascenseur ou de la plateforme de travail élévatrice est possible pour l'ascension de la voie ascendante, ou
pourvu d'un équipement d'interception (4) conçu sous forme d'ascenseur ou de plateforme de travail élévatrice, ainsi que d'un point d'ancrage extérieur (12) servant d'élément de raccordement (3) pour la personne (1), où l'ascenseur, ou la plateforme de travail élévatrice, présente un point d'ancrage d'ascenseur (12) conçu pour la communication électrique sans fil avec l'élément de raccordement et le point d'ancrage extérieur (12) de telle manière qu'uniquement après un raccordement de la personne (1) avec le point d'ancrage extérieur (12), un détachement de la personne (1) sécurisée sur le point d'ancrage d'ascenseur (12) est possible, ou
pourvu d'une trappe (11) d'une cabine (10) sur la voie ascendante servant d'équipement d'interception (4), ainsi que d'un élément de raccordement (3) conçu sous forme de point d'ancrage de cabine (12), où uniquement après un raccordement de la personne (1) avec le point d'ancrage de cabine (12), une ouverture de la trappe (11) est possible pour l'ascension de la voie ascendante par la personne (1), ou
pourvu d'une trappe (11) d'une plateforme et/ou d'une cabine (10) sur la voie ascendante conçue servant d'équipement d'interception (4) pour la personne (1) de sorte qu'uniquement après une fermeture de la trappe (11), le détachement de la personne (1) de l'élément de raccordement (3) est possible, ou
pourvu d'une trappe (11) d'une cabine (10) sur la voie ascendante ainsi que pourvu d'un point d'ancrage extérieur (12) servant d'élément de raccordement (3) pour la personne (1), où la trappe (11) est conçue pour la communication électrique sans fil avec l'équipement d'interception (4) et l'élément de raccordement (3) de telle manière qu'uniquement après un raccordement de la personne (1) avec l'élément de raccordement (3), et/ou après une fermeture de la trappe (11), un détachement de la personne (1) sécurisée sur l'équipement d'interception (4) est possible.

2. Ensemble selon la revendication précédente, dans lequel le moyen de communication (6) est conçu sous forme de module radio.

3. Ensemble selon l'une des revendications précédentes, dans lequel la communication électrique sans fil a lieu au moyen de Bluetooth, RFID, NFC, infrarouge, GSM et/ou WLAN.

4. Ensemble selon l'une des revendications précédentes, pourvu d'un guidage (5) mobile ou fixe conçu sous forme d'équipement de sécurité, dans lequel l'équipement d'interception (4) est conçu en tant que patin antichute pour le raccordement et le déplacement le long du guidage (5), et le patin antichute est conçu de telle manière qu'uniquement après un raccordement du patin antichute avec le guidage (5), l'ascension de la voie ascendante est possible.

5. Ensemble selon la revendication précédente, dans lequel le guidage (5) et le patin antichute présentent respectivement un codage (9) électronique, le guidage (5) et/ou le patin antichute sont conçus pour la communication électrique sans fil entre eux de telle manière qu'uniquement pour une combinaison permise des codages (9) électroniques, un raccordement du patin antichute avec le guidage (5) est possible pour l'ascension de la voie ascendante, et/ou qu'uniquement pour une combinaison permise des codages (9) électroniques, l'ascension de la voie ascendante est possible.

6. Ensemble selon la revendication précédente, pourvu d'un équipement de libération (8) conçu pour libérer un accès vers la voie ascendante, où l'équipement de libération (8) est conçu pour la communication électrique sans fil avec l'équipement d'interception (4) et l'élément de raccordement (3) de telle manière que l'équipement de libération (8) ne libère l'accès vers la voie ascendante que lorsque l'élément de raccordement (3) est relié avec le patin antichute (4), et/ou que le patin antichute est relié avec le guidage (5).

7. Ensemble selon l'une des revendications précédentes, dans lequel l'équipement d'interception (4) est conçu sous forme d'appareil antichute à rappel automatique (13) avec un enrouleur de câble et un câble, le câble est relié avec une première extrémité avec l'enrouleur de câble de sorte qu'une deuxième extrémité du câble située à l'opposé peut être déroulée à partir de l'enrouleur de câble et est équipé avec un mousqueton relié avec la deuxième extrémité du câble.

8. Ensemble selon l'une des revendications précédentes, dans lequel l'élément de raccordement (3) est conçu pour relier la personne (1) à sécuriser avec l'équipement d'interception (4).

9. Ensemble selon l'une des revendications précédentes, dans lequel l'équipement d'interception (4), et/ou l'élément de raccordement (3), présente un réceptacle, en particulier, pour la réception de l'élément de raccordement (3) respectif ou de l'équipement d'interception (4), une fermeture pour obturer le réceptacle, une sécurité de fermeture pour la fermeture, un point de raccordement, une bobine (7) électrique qui est enroulée autour du réceptacle, un capteur de position pour la fermeture, et/ou un équipement de verrouillage pour la sécurité de fermeture.

10. Procédé de sécurisation d'une personne (1) contre une chute lors de l'ascension d'une voie ascendante au moyen d'un équipement d'interception (4) et d'un élément de raccordement (3) conçu pour être relié avec la personne (1) à sécuriser, dans lequel
l'élément de raccordement (3) est conçu sous forme de mousqueton ou de point d'ancrage (12),
l'équipement d'interception (4) et l'élément de raccordement (3) présentent respectivement un moyen de communication (6) et sont conçus pour la communication électrique sans fil entre eux pour l'exécution des étapes suivantes :
après un raccordement de la personne (1) avec l'équipement d'interception (4) et/ou l'élément de raccordement (3), il est possible pour la personne (1) d'effectuer l'ascension de la voie ascendante, et/ou
après un raccordement de la personne (1) avec l'équipement de raccordement (3), il est possible de détacher la personne (1) de l'équipement d'interception (4), et
pourvu d'un équipement d'interception (4) conçu sous forme d'ascenseur ou de plateforme de travail élévatrice,
dans lequel l'ascenseur, ou la plateforme de travail élévatrice, présente un point d'ancrage (12) servant d'élément de raccordement (23), et l'ascenseur, ou la plateforme de travail élévatrice, est conçu(e) de telle manière qu'uniquement après un raccordement de la personne (1) avec le point d'ancrage (12), un déplacement de l'ascenseur ou de la plateforme de travail élévatrice est possible pour l'ascension de la voie ascendante, ou
pourvu d'un équipement d'interception (4) conçu sous forme d'ascenseur ou de plateforme de travail élévatrice, ainsi que d'un point d'ancrage extérieur (12) servant d'élément de raccordement (3) pour la personne (1),
dans lequel l'ascenseur, ou la plateforme de travail élévatrice, présente un point d'ancrage d'ascenseur (12) pour la communication électrique sans fil avec l'élément de raccordement et le point d'ancrage extérieur (12) de sorte qu'uniquement après un raccordement de la personne (1) avec le point d'ancrage extérieur (12), un détachement de la personne (1) protégée sur le point d'ancrage d'ascenseur (12) est possible, ou
pourvu d'une trappe (11) d'une cabine (10) sur la voie ascendante servant d'équipement d'interception (4), ainsi que d'un élément de raccordement (3) conçu sous forme de point d'ancrage de cabine (12), où uniquement après un raccordement de la personne (1) avec le point d'ancrage de cabine (12), une ouverture de la trappe (11) est possible pour l'ascension de la voie ascendante par la personne (1), ou
pourvu d'une trappe (11) d'une plateforme et/ou d'une cabine (10) sur la voie ascendante conçue de telle manière en tant qu'équipement d'interception (4) pour la personne (1) de sorte qu'uniquement après une fermeture de la trappe (11), le détachement de la personne (1) de l'élément de raccordement (3) est possible, ou
pourvu d'une trappe (11) d'une cabine (10) sur la voie ascendante, ainsi que d'un point d'ancrage extérieur (12) servant d'élément de raccordement (3) pour la personne (1), où la trappe (11) est conçue pour la communication électrique sans fil avec l'équipement d'interception (4) et l'élément de raccordement (3) de telle manière qu'uniquement après un raccordement de la personne (1) avec l'élément de raccordement (3), et/ou après une fermeture de la trappe (11), un détachement de la personne (1) sécurisée sur l'équipement d'interception (4) est possible.
